# EUROPÄISCHE PATENTSCHRIFT

(11) **EP 3 177 698 B1**
(45) Veröffentlichungstag und Bekanntmachung des Hinweises auf die Patenterteilung: **12.06.2019**
(21) Anmeldenummer: 16702889.3
(22) Anmeldetag: 20.01.2016
(51) Int. Cl.: C10G 1/08, C10G 1/10

(54) **VORRICHTUNG UND VERFAHREN ZUR KATALYTISCH DRUCKLOSEN VERÖLUNG**
APPARATUS AND METHOD FOR THE CATALYTIC PRESSURE-FREE DEPOLYMERISATION
DISPOSITIF ET PROCÉDÉ DE DÉPOLYMÉRISATION CATALYTIQUE SANS PRESSION

(30) Priorität: 22.01.2015 DE 102015100938
(43) Veröffentlichungstag der Anmeldung: 14.06.2017
(73) Patentinhaber: Innoil AG, 7204 Untervaz (CH)
(72) Erfinder: BÖHME, Kurt, 4462 Rickenbach (CH)
(74) Vertreter: Sperling, Thomas
(86) Internationale Anmeldenummer: PCT/EP2016/051079
(87) Internationale Veröffentlichungsnummer: WO 2016/116484

(56) Entgegenhaltungen:
- WO-A2-2009/095888
- DE-A1-102010 060 675

## Beschreibung

Die Erfindung betrifft eine Vorrichtung und ein Verfahren zur katalytisch drucklosen Verölung von kohlenwasserstoffhaltigem Eingangsmaterial.

Bei der katalytisch drucklosen Verölung (kdV) werden durch Depolymerisation künstliche oder natürliche Polymere und langkettige Kohlenwasserstoffe unter Zusatz eines Katalysators ohne Überdruck bei Temperaturen unter 400 °C in kurzkettige aliphatische Kohlenwasserstoffe umgewandelt. Die so erhaltenen brennbaren Kohlenwasserstoffe können als (Diesel-)Kraftstoffe verwendet werden.

Als Katalysatoren werden beispielsweise Zeolithe oder ionenaustauschende Katalysatoren eingesetzt. Des Weiteren werden Zusatzstoffe wie Thermoöle zur Reaktionsvermittlung und Calciumhydroxid oder Soda zur Neutralisation bei schwefel-, fluor- oder chlorhaltigem Eingangsmaterial zugesetzt.

Problematisch bei der katalytisch drucklosen Verölung ist die im Eingangsmaterial enthaltende Restfeuchte und der Ausschluss von Umgebungsluft und Sauerstoff.

Beim Materialeintrag von oben oder unten in den Mischer, wird, da es sich um loses und feuchtes Eingangsmaterial handelt, zusätzlich Sauerstoff mit der Umgebungsluft eingetragen. Diese feuchte Mischung aus Eingangsmaterial und Umgebungsluft/Sauerstoff fällt in einen geschlossenen mit heißem Öl befüllten Behälter (Mischreaktor). In diesem wird das Eingangsmaterial (Inputmaterial) mit dem Trägeröl vermischt und mit fortlaufendem Prozess immer stärker erwärmt, verrührt und aufgekocht. Die Reaktion ist eine unkontrollierte Dampf-/Gas-Entwicklung. Es kommt zum Aufschäumen und Hochkochen des Eingangsmaterials im Mischreaktor. Eine saubere und kontinuierliche Destillation von Wasser ist somit nicht möglich.

Das überhitzte und nur gering entwässerte Produkt wird im weiteren Prozess in einen Separator, durch Öffnen und Schließen eines Hauptventils, überführt. Auch hier ist eine kontinuierliche Destillation von Mitteldestillat nicht möglich.

Die Folge im fortlaufenden Prozess ist:
1. Eine gezielte, saubere Destillation von Mitteldestillat im Separator und von Wasser im Mischreaktor ist im kontinuierlichen Betrieb nicht möglich.
2. Da die bestehenden Anlagen über keine ausreichende Kühlung verfügen, überhitzen sich die Inputstoffe und das Trägeröl, welches sich mit zunehmender Temperatur in seine Bestandteile auflöst.
3. Der Prozess bricht aus den in Punkt 2 beschriebenen Problemen schon nach sehr kurzer Zeit zusammen. Ein weiterer Nebeneffekt ist die Produktion von Furanen und Dioxinen, welche sich in allen Ausgangsprodukten ansammeln.

Die EP 1 538 191 A1 offenbart ein Verfahren zur katalytischen Erzeugung von Dieselöl bei einer Temperatur zwischen 300 bis 400 °C mit alkalisch dotierten Aluminiumsilikaten als Katalysator.

In der DE 10 2012 022 710 A1 wird eine mobile Anlage zur Umwandlung von Erdöl, Kohle, Biomasse und industriellen und kommunalen Abfällen zu Mitteldestillaten beschrieben.

Außerdem wird in der DE 10 2010 018 320 A1 ein Verfahren und eine Vorrichtung zur katalytischen Hydrierung von Reststoffen zu Mitteldestillat und deren Entschwefelung beschrieben.

Weiterhin werden in der DE 10 2010 060 675 A1 ein Verfahren zur Gewinnung von Dieselöl aus kohlenwasserstoffhaltigen Roh- und Reststoffen und in der WO 2009/095888 A2 eine Vorrichtung zur Behandlung von Abfallmaterial beschrieben.

Die Aufgabe der Erfindung besteht darin, das Verfahren der katalytisch drucklosen Verölung zu optimieren, so dass ein hochwertiger Dieselkraftstoff industriell und wirtschaftlich erzeugt wird.

Die Aufgabe der vorliegenden Erfindung wird durch eine Vorrichtung der eingangs genannten Art gelöst, umfassend: mindestens einen Ölvorrat mit Öl (Trägeröl), mindestens zwei Mischreaktoren, wobei in einem ersten Mischreaktor Eingangsmaterial mischbar und vorwärmbar ist, und wobei der erste Mischreaktor ein Misch/Feinzerkleinerungsreaktor ist und in dem ersten Mischreaktor eine Feinzerkleinerung integriert ist, mit der das Eingangsmaterial von Kantenlänge 40 mm auf < 4 mm zerkleinerbar ist, einen Flüssigeintrag vom ersten Mischreaktor in den zweiten Mischreaktor, einen Separator, wobei dem Separator ein oder mehrere Katalysatoren zuführbar sind, einen Flüssigeintrag vom zweiten Mischreaktor in den Separator, eine unterhalb des Minimalfüllstands angeordnete Materialzuführung in den zweiten Mischreaktor und Separator, eine Friktionsturbine für den Wärmeeintrag und die mechanische Bearbeitung des Eingangsmaterials, eine dem Separator nachgeordnete Zentrifuge zur Öl-Rückgewinnung und Separation von Feststoffen, ein Blockheizkraftwerk zur Strom und Wärmeerzeugung und zum sauberen Verbrennen von niederwertigen Gasen, ein automatisch gesteuertes und verkoppeltes Kühl- und Wärmemanagement und ein automatisch gesteuertes und gekoppeltes Materialdosier-Management, wobei der zweite Mischreaktor und der Separator über ein getrennt steuerbares Vakuum verfügen, wobei der erste Mischreaktor und der zweite Mischreaktor mit mindestens einem speziellen Rührwerk ausgestattet sind, um ein Anhaften von Koks an Heiz- und Kühlschlangen sowie den Innenwänden der Kessel zu vermeiden, und wobei der Separator, der mindestens eine Ölvorrat, der erste Mischreaktor und der zweite Mischreaktor mit einer integrierten Aktivkühlung sowie Aktivheizung ausgestattet sind.

Im zweiten Mischreaktor wird das Wasser vollständig ausgedampft. Des Weiteren braucht es einen Separator zur Herstellung von Mitteldestillat (Diesel), eine Friktionsturbine für den Wärmeeintrag und die mechanische Bearbeitung des Eingangsmaterials, eine Zentrifuge zur Öl-Rückgewinnung und Separation von Feststoffen, ein Blockheizkraftwerk (BHKW) zur Strom und Wärmeerzeugung und zum sauberen Verbrennen von niederwertigen Gasen welche beim erfindungsgemäßen Verfahren (LEAVES-kdV-Prozess) anfallen können. Alle genannten Komponenten verfügen über ein automatisch gesteuertes und verkoppeltes Kühl- und Wärmemanagement. Auch verfügen alle genannten Komponenten über ein automatisch gesteuertes und gekoppeltes Materialdosier-Management.

Eingangsmaterial, welches zur Dieselherstellung verwendet wird, wie zum Beispiel Säge- oder Hobelspäne, Miscanthus, Kunststoffe, etc., besitzt immer eine gewisse Restfeuchte, so entfallen auf eine Tonne Späne mit 15 % Restfeuchte 150 l Wasser. Diese die katalytische drucklose Verölung störende Restfeuchte wird in dem zweiten Mischreaktor vollständig verdampft und so dem Prozess entzogen. Auf diese Weise wird verhindert, dass durch den ständigen Materialeintrag, zwischen Mischreaktoren und Separator Feuchtigkeit oder Gase, wie Umgebungsluft/Sauerstoff, in den Separator gerät.

Der erste Mischreaktor weist vorzugsweise eine Glocke auf, mit der aufsteigende Dämpfe, insbesondere Wasserdampf, die im ersten Mischreaktor entstehen, auffangbar sind. Anfallendes Kondensat (Wasser) wird in einem Behälter aufgefangen.

Der erste Mischreaktor ist ein Misch-/Zerkleinerungsreaktor, in dem Eingangsmaterial zerkleinerbar ist. So weist der erste Mischreaktor eine Feinzerkleinerung auf, die das Eingangsmaterial (Inputmaterial) von Kantenlängen 40 mm auf < 4 mm zerkleinert. Die dabei entstehende Wärme wird direkt zur Temperaturerhöhung genutzt.

Außerdem wird durch einen Flüssigeintrag vom ersten Mischreaktor (Misch-/Feinzerkleinerungsreaktor) in den zweiten Mischreaktor, sowie in den Separator ein Ausschluss von Umgebungsluft und Sauerstoff garantiert.

Der Ölvorrat, der erste Mischreaktor, der zweite Mischreaktor und der Separator sind vorzugsweise höhenunterschiedlich angeordnet, wobei der Ölvorrat höher als der erste Mischreaktor und dieser höher als der zweite Mischreaktor und dieser höher als der Separator angeordnet ist. Der gesamte Materialtransport zwischen dem Ölvorrat, den Mischreaktoren und dem Separator beruht auf dem Gesetz der Schwerkraft. Daher kann auf eine Verwendung von Förderpumpen für den Transport der einzelnen Stoffe zwischen den Behältern verzichtet werden. Erreicht wird dies durch ein Aufstellen der Behälter in unterschiedlichen Höhen zueinander. Der Materialstrom kann somit vom oberen zum unteren Behälter immer nur in einer Richtung fließen.

Der zweite Mischreaktor und der Separator verfügen über ein getrennt steuerbares Vakuum. Damit kann das Öl-Eingangsmaterialgemisch, zwischen den Behältern, bei Bedarf beschleunigt ausgetauscht, oder zum Reinigen der Rohrleitungen und Dosiervorrichtungen genutzt werden.

Die Materialzuführung in den zweiten Mischer und Separator erfolgt unterhalb des Minimalfüllstands, über speziell entwickelte Dosiervorrichtungen. Diese befinden sich zwischen den Behältern und sind für jede Anlagengröße speziell ausgelegt.

Zum Anlagenschutz sind die Dosiervorrichtungen, die Mischreaktoren und/oder der Separator im Bodenbereich zusätzlich mit starken Magneten, wie Neodym-Magneten, ausgestattet.

Die Mischreaktoren und der Separator sind mit einer Kühlung und einer Heizung ausgestattet.

Die Kühlung und Heizung des Separator-Friktionsturbinen-Kreislaufs und der verschiedenen Mischreaktoren erfolgt über getrennte Kreisläufe. Diese können allein, in Reihe oder auch parallel über eine integrierte Steuerung und Regelung betrieben werden. Nur damit ist es möglich, stabile Verarbeitungstemperaturen zu erreichen. Die Temperaturen werden redundant elektronisch gemessen, erfasst und verarbeitet.

Die Temperatur in den Mischreaktoren und dem Separator ist vorzugsweise direkt über eine Friktionsturbine erhöhbar.

Die Temperatur im Separator ist vorzugsweise direkt über eine Friktionsturbine über eine Verbindung zu einem oder beiden Mischreaktoren und/oder dem Ölvorrat abkühlbar.

Zusätzlich kann der Turbinen-Separator-Kreislauf direkt mit kühlerem Mischergut (ΔT 200 K) aus dem Mischreaktor (Mischer) gekühlt werden.

Sollte das Kühlsystem ausfallen, werden automatisch Notfallmaßnahmen ergriffen, um Leib und Leben zu schützen. Dem Anlagenschutz wird deshalb oberste Priorität gewidmet.

Wenn die Anlage trotzdem einmal überhitzen oder aus dem "Ruder" laufen sollte, muss sie heruntergefahren oder notfallgerecht entleert werden, da auch bei einem kurzzeitigen, unerwünschtem Überhitzen gesundheitsschädliche Dioxine und Furane entstehen.

Die Behälter (Mischreaktoren und Ölvorrat) sind mit mindestens einem speziellen Rührwerk ausgestattet, um ein Anhaften von Koks an den Heiz- und Kühlschlangen sowie den Innenwänden der Kessel zu vermeiden.

Zum Anfahren und dem späteren Online-Betrieb der Anlage wird das Trägeröl in den Mischreaktoren (Mischbehältern), dem Separator und das Öl im Heizungs- und Kühlmittelkreislauf über die Abgase eines Blockheizkraftwerks (BHKW) und über eine externe, direkte, integrierte Thermoölheizung erwärmt. Zusätzlich werden die Eingangsstoffe (Inputstoffe) mit dem Trägeröl in den Mischreaktoren durch entsprechende Steuer- und Regelungsprozesse über die Friktionsturbine direkt auf Betriebstemperatur gebracht. Wenn die verschiedenen Betriebstemperaturen in den Behältern erreicht sind, wird die externe Thermoölheizung zur Temperaturstabilität (Kühlen und Heizen) und zum Vortrocknen des Eingangsmaterials eingesetzt.

Mit dem ständigen Wärmeüberschuss der eingesetzten Friktionsturbine werden die vorgeschalteten Mischreaktoren (Mischbehälter) und das darin befindliche Eingangsmaterial gezielt erhitzt oder die überschüssige Wärme wird zum Trocknen des Eingangsmaterial oder zur Nachtrocknung der Feststoffe mit eingesetzt.

Damit die Anlage auch bei höheren Umgebungstemperaturen (> 35 °C) kontinuierlich ohne großen zusätzlichen Kühlaufwand betrieben werden kann, wird die Friktionsturbine mit einem speziellen Einspritzsystem, welches direkt mit dem zweiten Mischreaktor verbunden ist, ausgerüstet. Die Friktionsturbine kann somit direkt gekühlt werden.

Das Temperaturmanagement ist der Schlüssel und trägt somit zu einer erheblichen Verbesserung des Verfahrensablaufs und der Qualität der Produkte bei.

Dem Separator nachgeordnet ist eine Zentrifuge angeordnet, wobei die Zentrifuge dazu geeignet ist, Feststoffe von Flüssigkeiten abzutrennen.

Die Anlage verfügt über eine Zentrifuge zur Trennung von (Träger-)ÖI und Feststoffen. Diese befindet sich zwischen dem Separator und einer nachgeschalteten Reststoff- und Trocknungsanlage.

Durch entsprechende Rohrleitungen und Ventile kann die Zentrifuge umgangen werden, wodurch das (Träger-)ÖI-Eingangsmaterialgemisch auch im Kreis und zu den verschiedenen Mischern direkt gefahren werden kann.

Des Weiteren wird die Aufgabe der vorliegenden Erfindung durch ein Verfahren zur katalytisch drucklosen Verölung von kohlenwasserstoffhaltigen Eingangsstoffen in der oben beschrieben Vorrichtung gelöst, umfassend die Schritte:
(a) Vermischen und Vorwärmen von Eingangsmaterial mit Öl (Trägeröl) aus einem Ölvorrat und Feinzerkleinern des Eingangsmaterials in einem ersten Mischreaktor, wobei in dem als Misch-/Feinzerkleinerungsreaktor ausgelegten ersten Mischreaktor, das Eingangsmaterial von einer Kantenlänge von 40 mm auf < 4 mm zerkleinert wird,
(b) unter Ausschluss von Umgebungsluft (02) wird das vermischte, vorgewärmte und zerkleinerte Eingangsmaterial in einen zweiten Mischreaktor überführt, wobei in dem zweiten Mischreaktor Wasser vollständig ausgedampft wird,
(c) Thermolyse des Öl-Eingangsmaterialgemisches bei Prozesstemperaturen von maximal 350 °C,
(d) unter Ausschluss von Umgebungsluft wird das vermischte und vorgewärmte Eingangsmaterial (bzw. Öl-Eingangsmaterialgemisch) in einen (ersten) Separator überführt,
(e) Verölen des Öl-Eingangsmaterialgemisches, durch Depolymerisation unter Zusatz eines Katalysators ohne Überdruck bei Prozesstemperaturen von maximal 350 °C, im Separator, wobei dem Separator ein oder mehrere Katalysatoren zugeführt werden; und
f) nach dem Verölen im Separator (2), Trennen des Öls von Feststoffen (20) durch Zentrifugieren.

Das Eingangsmaterial wird in Schritt (a) im erstem Mischreaktor, wobei als erster Mischreaktor ein Misch-/Zerkleinerungsreaktor verwendet wird, zerkleinert. Das Öl wird vorzugsweise mit dem Eingangsmaterial bei einer Temperatur unterhalb des Schmelzpunktes des Eingangsmaterials und unterhalb von 100 °C vermischt und unter Sauerstoffausschluss in den zweiten Mischreaktor überführt.

Das Eingangsmaterial wird in einem zusätzlich vorgeschalteten Mischreaktor (Mischbehälter) vermischt und vorgewärmt. Mit diesem System können alle zur Dieselproduktion tauglichen Eingangsmaterialien, unterhalb ihres Schmelzpunktes und unterhalb des Siedepunkts von Wasser bei unterschiedlichsten Temperaturen mit (Träger-)ÖI, vermischt werden.

Es kann daher auf speziell entwickelte Eintragsysteme für die unterschiedlichen Eingangsmaterialien verzichtet werden.

Das Öl wird nach dem Verölen im Separator durch Zentrifugieren von Feststoffen getrennt. Dazu wird das Trägeröl-Reststoffgemisch in einem vorgeschalteten Behälter vor der Zentrifuge gesammelt und auf eine Temperatur unterhalb von 100 °C abgekühlt.

Das zurückgewonnene Öl aus der Zentrifuge wird vorzugsweise zurück in den Ölvorrat und somit in den Verarbeitungskreislauf zurückgeführt.

Das zurückgewonnene Öl (Trägeröl) aus der Zentrifuge wird in einem isolierten und temperaturregulierten Tank (mit Aktivkühlung) zwischengelagert. Von dort kann das Öl in den Kreislauf, zum Kühlen und Heizen, zu den verschiedenen Behältern zurückgeführt werden.

Der in der Zentrifuge abgetrennte Feststoffanteil geht zur Weiterverwertung in die Reststoff-Trockungsanlage.

Die abgetrennten Feststoffe aus der Zentrifuge werden vorzugsweise getrocknet und
- mit organisch aufbereitetem Material vermischt als Brennstoff oder
- in einem hydrothermalen Verfahren oder durch Sedimentation oder durch Elektrolyse zur Rückgewinnung von Metallen, Mineralien und des im Verfahren verwendeten Katalysators oder
- zu Bitumen
weiterverarbeitet.

Der Leaves-kdv-Prozess stellt einen geschlossenen Kreislauf dar, so dass durch die niedrigen Prozesstemperaturen von maximal 350 °C die Entstehung von Dioxinen oder Furenen verhindert wird. Einzig und allein durch die saubere Verbrennung von Dieselkraftstoff im BHKW (Wärme- und Stromerzeugung) mit der integrierten Abgasreinigungsanlage werden beim erfindungsgemäßen Verfahren außer CO₂ keinerlei Schadstoffe freigesetzt.

Der Prozess ist geeignet, ein breites Spektrum von Eingangsmaterialien (nachfolgende Beispiele) umzusetzen, wie Altöle, Wachse, Fette aller Art, Kunststoffabfälle, wie PVC, Gummi, Autoreifen, Raffinierrückstände, Bitumen, Teer, Klärschlamm, Papierschlamm, Hausmüll, Krankenhausabfälle (sterilisiert, entwässert, getrocknet), landwirtschaftliche Reststoffe (Tierabfallprodukte, verdorbene Lebensmittel, Biertreber, Ölpresskuchen, Grünschnitt).

Weitere Einzelheiten, Merkmale und Vorteile von Ausgestaltungen der Erfindung ergeben sich aus der nachfolgenden Beschreibung von Ausführungsbeispielen mit Bezugnahme auf die zugehörigen Figuren. Im Einzelnen zeigt:
- Figur 1:: eine schematische Darstellung der katalytisch drucklosen Verölung gemäß dem Stand der Technik mit Inputmaterial (maximale Kantenlänge ≤ 4 mm),
- Figur 2:: eine schematische Darstellung einer erfindungsgemäßen katalytisch drucklosen Verölung und
- Figur 3:: eine weitere schematische Darstellung einer erfindungsgemäßen katalytisch drucklosen Verölung.

In der Figur 1 wird eine schematische Darstellung einer Anlage zur katalytisch drucklosen Verölung mit einem Mischer 1, einem Separator 2 und einer Turbine 11 gezeigt. Die Turbine wird von einem BHKW 10 angetrieben.

Dem Mischer 1 werden Eingangsstoffe 3 (≤ 4 mm), wie beispielsweise Holz, Katalysator 24 und Neutralisator 25, zugeführt und stark kontaminiertes Wasser 4 und Abgase 5 abgeführt.

Der Mischer 1 steht im Austausch mit dem Separator 2 von dem sowohl ein gewonnenes dieselähnliches Produkt 6 als auch Reststoffe (Reststoff-Katalysator-Trägerölgemisch) abgeführt werden.

Die Reststoffe werden einer Veraschung 7 zugeführt und in Bitumen 8 oder Asche 9 aufgetrennt. Die anfallenden Gase werden verflüssigt bzw. im BHKW 10 verbrannt. Dieser Prozess ist mit einer Pyrolyse gleichzusetzen.

Die Abgase des Blockheizkraftwerks (BHKW) 10 werden dem Mischer 1 zugeführt. Der erzeugte Strom treibt einen E-Motor, welcher mit der Turbine 11 verbunden ist, an. Die Turbine 11 ist mit dem Separator 2 saug- und druckseitig verbunden.

In den Figuren 2 und 3 werden schematische Darstellungen der erfindungsgemäßen Anlage zur katalytisch drucklosen Verölung, mit einem Ölvorrat 12, einem ersten Mischreaktor 13, einem zweiten Mischreaktor 14, einem Separator 2, einer Turbine 11, einem BHKW 10, einer Zentrifuge 18 und einer Trocknungseinheit 21 gezeigt.

Die erfindungsgemäße Anlage zur katalytisch drucklosen Verölung ist für einen wirtschaftlich-industriellen Dauerbetrieb ausgelegt.

Das gesamte Verfahren zwischen Turbine 11 und Separator 2, erstem Mischreaktor 13 und zweitem Mischreaktor 14 beim Austausch vom Öl-Eingangsmaterialgemisch beruht auf dem Gesetz der Schwerkraft. Dabei werden die Turbine 11, die verschiedenen Behälter des Ölvorrats 12, des ersten Mischreaktors 13, des zweiten Mischreaktors 14 und des Separators 2 höhenunterschiedlich angeordnet. Ein Zurückfließen des Öl-Eingangsmaterialgemisches in einen höher liegenden Behälter ist nur dann möglich, wenn es gewollt ist (beispielsweise durch ein unterschiedlich ansteuerbares Vakuum). Durch unterschiedlich ansteuerbares Vakuum oder Überdruck oder atmosphärischen Druck im Separator 2, dem Ölvorrat 12, dem zweiten Mischreaktor 14 und den Ölvorräten 12-1, 12-3, 12-3 kann der Austausch des Öl-Eingangsmaterialgemisches beschleunigt werden.

Der Füllstand im Separator 2, dem Ölvorrat 12, dem ersten Mischreaktor 13, dem zweiten Mischreaktor 14 und den Ölvorräten 12-1, 12-2, 12-3 wird redundant elektronisch gemessen und erfasst.

Der Separator 2, der Ölvorrat 12, der erste Mischreaktor 13, der zweite Mischreaktor 14 und die Ölvorräte 12-1, 12-2, 12-3 sind mit einer integrierten Aktivkühlung sowie Aktivheizung ausgestattet. Damit werden stabile Verarbeitungstemperaturen erreicht, die bei der katalytisch drucklosen Verölung oder beim Verdampfen von Wasser notwendig sind.

Die Temperaturen in den Behältern werden redundant elektronisch gemessen und erfasst.

Die Kühlung sowie die Heizung der Behälter erfolgen über getrennte Kühl- und Heiz-Kreisläufe. Diese sind mit dem Gemeinschaftstank (Ölvorräte 12-1, 12-2, 12-3) verbunden, zusätzlich sind parallel Kühlkreisläufe integriert.

Die Abwärme sowie die Abgaswärme des BHKW 10 wird zu diesem Zweck ebenfalls mit integriert.

Für das Vermischen des Eingangsmaterials 15, zum Beispiel biogene Reste und Industrieabfälle, mit Trägeröl 19 aus dem Ölvorrat 12 wird ein offener Misch-/Feinzerkleinerungsreaktor 13 mit einer zusätzlich integrierten Zerkleinerungseinheit vor dem geschlossenen zweiten Mischreaktor 14, installiert. Im Misch-/Feinzerkleinerungsreaktor 13 wird das Trägeröl 19 mit dem Eingangsmaterial 15 bei angepasster Temperatur unterhalb des Schmelzpunktes des Eingangsmaterials 15 und unterhalb von 100 °C (dem Siedepunkt von Wasser) vermischt.

In dem Misch-/Feinzerkleinerungsreaktor 13 können alle zur Dieselproduktion tauglichen Eingangsmaterialien 15 bis zu einer Kantenlänge von 40 mm bei unterschiedlichsten Temperaturen mit Trägeröl 19 vermischt werden. Dieses Eintragsystem löst somit komplizierte und teure Eintragsysteme komplett ab.

Über dem ersten Mischreaktor bzw. den Misch-/Feinzerkleinerungsreaktor 13 ist eine Glocke zum Auffangen von Dämpfen und Wasser 16 angebracht. Das eventuell anfallende Kondensat (Wasser 16) wird in einem Behälter aufgefangen. Andere Geruchsstoffe werden über eine Leitung, die mit dem BHKW 10 verbunden ist, geleitet, um vom Verbrennungsmotor des BHKW 10 angesaugt und verbrannt zu werden.

Vor dem Einbringen der verschiedenen Materialien 15 in den Misch-/Feinzerkleinerungsreaktor 13 werden diese nochmals von magnetischen und nichtmagnetischen Störstoffen sowie Langteilen getrennt und von einem Wiegesystem erfasst. Die Vorbehandlung der Eingangsmaterialien 15 erfolgt räumlich getrennt, in einer sogenannten AAZ (Annahmeaufbereitung und Zwischenlagerung). Dort werden, wenn notwendig, verschiedene Verfahrensschritte, wie Zerkleinern, Sieben, Sortieren, Trocknen und Einlagern vorgenommen.

Die Anlage verfügt über eine Zentrifuge 18 zur Trennung von (Träger-)ÖI 19 und Reststoffen/Feststoffen 20. Diese befindet sich zwischen Separator 2 und Trocknungsanlage 21.

Das zurückgewonnene (Träger-)ÖI 19 aus der Zentrifuge 18 wird in einen isolierten temperaturregulierbaren Tank (Ölvorrat 12-1, 12-2, 12-3) zwischengelagert. Dieser ist mit unterschiedlichen Entnahmestellen versehen. Von dort kann das Öl 19 mit ganz unterschiedlichen Temperaturen in den Kreislauf zurückgeführt oder zum Kühlen/Heizen verwendet werden.

Die abgetrennten Feststoffe 20 aus der Zentrifuge 18, werden, sofern sie als unbedenklich eingestuft werden (also keine Schwermetallverbindungen oder andere Giftstoffe enthalten), in einer Trocknungsanlage 21 bei Temperaturen unterhalb von 380 °C bei konstanter Temperatur (aus)getrocknet. Die dazu benötigte Energie kommt von den Abgasen des Blockheizkraftwerks 10. Diese erhitzen temperaturgesteuert Thermoöl, welches die Trocknungsanlage 21 beheizt.

Die Feststoffe 20 werden weiterverarbeitet oder entsorgt 22. Dazu können die getrockneten Feststoffe 20 mit Holzspänen vermischt und zu Pellets weiterverarbeitet als Ersatzbrennstoff eingesetzt werden.

Werden die Feststoffe 20 als bedenklich eingestuft, können diese zu Bitumen 8 verarbeitet oder entsprechend den gesetzlichen Vorschriften entsorgt werden.

Die bei der Trocknung entstehenden Gase werden der Abgasrückführung vom Verbrennungsmotor des Blockheizkraftwerks 10 zugeführt, um dort vollständig zu verbrennen.

Die von den Vakuumpumpen abgesaugten Gase werden ebenfalls dem BHKW 10 zugeführt, jedoch nur der normalen Ansaugluft des Motors beigemischt.

Der Ölvorrat 12 wird durch das zurückgewonnene Trägeröl 19 oder durch neues Öl 19 aus einem Ölfass 23 aufgefüllt.

Dem Separator 2 werden, je nach Bedarf, ein oder mehrere Katalysatoren 24 und Zusatzstoffe sowie ein oder mehrere Neutralisatoren 25 zugeführt und der im Verfahren gewonnene Diesel 26 entnommen.

In der Figur 3 wird ein im Vergleich zur Figur 2 detailliertes Schema der katalytisch drucklosen Verölung gezeigt, das einen Notablassbehälter 27 zeigt, in den bei Gefahr Material (Feststoffe und Flüssigkeiten) aus dem ersten und zweiten Mischreaktor 13, 14 und dem Separator 2 in den Notablassbehälter 27 geleitet werden kann.

### Vorprozesse. Materialaufbereitung und Bereitstellung:

Damit eine kontinuierliche Dieselproduktion in der erfindungsgemäßen kdV-Anlage möglich ist, müssen die Eingangsmaterialien 15 entsprechend aufbereitet werden. Ziel ist es, ein homogenes, von Störstoffen befreites Eingangsmaterial 15 zu generieren, welches den Anforderungen der katalytisch drucklosen Verölung entspricht. Hierunter fallen die Zerkleinerung, die Sortierung sowie die Trocknung und die fachgerechte Zwischenlagerung.

Vor Einbringung der verschiedenen Materialien in den ersten Mischreaktor bzw. den Misch-/Feinzerkleinerungsreaktor 13 werden diese von magnetischen und nichtmagnetischen Störstoffen sowie Langteilen getrennt und von einem Wiegesystem erfasst.

Die Vorbehandlung der Eingangsstoffe 15, wie Zerkleinern, Sieben, Sortieren, Trocknen, erfolgt getrennt in einer sogenannten AAZ (Annahme-Aufbereitungs- und Zwischenverarbeitungsstufe).

Zusammengefasst betrifft die vorliegende Erfindung eine Vorrichtung zur katalytisch drucklosen Verölung von kohlenwasserstoffhaltigem Eingangsmaterial 15, umfassend: mindestens einen Ölvorrat 12, 12-1, 12-2, 12-3 mit Öl 19, mindestens zwei Mischreaktoren, wobei in einem ersten Mischreaktor 13 Eingangsmaterial 15 mischbar und vorwärmbar ist, und einen Separator 2. Des Weiteren betrifft die Erfindung ein Verfahren zur katalytisch drucklosen Verölung von kohlenwasserstoffhaltigen Eingangsstoffen 15, umfassend die Schritte: Feinzerkleinern, Vermischen und Vorwärmen von Eingangsmaterial 15 mit Öl 19 aus einem Ölvorrat 12 in einem ersten Mischreaktor 13, Überführen des vermischten und vorgewärmten Eingangsmaterials 15, unter Sauerstoffausschluss, in einen zweiten Mischreaktor 14, Thermolyse des Öl-Eingangsmaterialgemisches, Überführen des Öl-Eingangsmaterialgemisches, unter Sauerstoffausschluss, in einen Separator 2 und Verölen des Öl-Eingangsmaterialgemisches im Separator 2. Der Wärmeeintrag in das Trägeröleingangsmaterial erfolgt durch eine Friktionsturbine 11. Die Destillation von Mitteldestillat erfolgt im Separator 2. Der gesamte Prozess wird automatisch temperaturgesteuert betrieben. Das verbrauchte Trägerölreststoffgemisch wird über eine Zentrifuge 18 recycelt. Nur die Feststoffe werden weiterverarbeitet, das Trägeröl 19 wird in den Kreislauf zurückgeführt.

### Bezugszeichenliste

- 1: Mischer
- 2: Separator
- 3: Eingangsstoffe
- 4: stark kontaminiertes Wasser
- 5: Abgase (vom BHKW)
- 6: dieselähnliches Produkt
- 7: Veraschung
- 8: Bitumen
- 9: Asche
- 10: Blockheizkraftwerk (BHKW)
- 11: Turbine
- 12: Ölvorrat
- 12-1: Ölvorrat
- 12-2: Ölvorrat
- 12-3: Ölvorrat
- 13: erster Mischreaktor, Misch-(Fein-)Zerkleinerungsreaktor
- 14: zweiter Mischreaktor
- 15: Eingangsmaterial, Eingangsstoffe
- 16: Wasser (H₂O)
- 17: Motor (Elektromotor)
- 18: Zentrifuge
- 19: regeneriertes (Träger-)ÖI
- 20: Feststoff
- 21: Trocknungsanlage (Abgas zur Trocknungsanlage) / Feststoff-Austrockungsanlage
- 22: Weiterverarbeitung oder Entsorgung
- 23: Ölfass (frisches/neues Trägeröl aus Ölfass)
- 24: Katalysator
- 25: Neutralisator
- 26: Diesel
- 27: Notablassbehälter
- 28: Umwelt
- 29: Trocknung
- 30: Weiterverarbeitung zu Presslingen unter Zugabe von Holzspänen
- 31: Gase
- 32: Abgase
- 33: Vakuumpumpe

## Patentansprüche

1. Vorrichtung zur katalytisch drucklosen Verölung von kohlenwasserstoffhaltigem Eingangsmaterial (15), umfassend:
mindestens einen Ölvorrat (12, 12-1, 12-2, 12-3) mit Öl (19),
mindestens zwei Mischreaktoren, wobei in einem ersten Mischreaktor (13) Eingangsmaterial (15) mischbar und vorwärmbar ist, und wobei der erste Mischreaktor (13) ein Misch-/Zerkleinerungsreaktor ist und in dem ersten Mischreaktor (13) eine Feinzerkleinerung integriert ist, mit der das Eingangsmaterial (15) von Kantenlänge 40 mm auf < 4 mm zerkleinerbar ist,
einen Flüssigeintrag vom ersten Mischreaktor (13) in den zweiten Mischreaktor (14),
einen Separator (2), wobei dem Separator (2) ein oder mehrere Katalysatoren (24) zuführbar sind,
einen Flüssigeintrag vom zweiten Mischreaktor (14) in den Separator (2),
eine unterhalb des Minimalfüllstands angeordnete Materialzuführung in den zweiten Mischreaktor (14) und Separator (2),
eine Friktionsturbine (11) für den Wärmeeintrag und die mechanische Bearbeitung des Eingangsmaterials, eine dem Separator nachgeordnete Zentrifuge (18) zur Öl-Rückgewinnung (19) und Separation von Feststoffen (20), ein Blockheizkraftwerk (10) zur Strom und Wärmeerzeugung und zum sauberen Verbrennen von niederwertigen Gasen, ein automatisch gesteuertes und verkoppeltes Kühl- und Wärmemanagement und ein automatisch gesteuertes und gekoppeltes Materialdosier-Management,
wobei der zweite Mischreaktor (14) und der Separator (2) über ein getrennt steuerbares Vakuum verfügen,
wobei der erste Mischreaktor (13) und der zweite Mischreaktor (14) mit mindestens einem speziellen Rührwerk ausgestattet sind, um ein Anhaften von Koks an Heiz- und Kühlschlangen sowie den Innenwänden der Kessel zu vermeiden, und
wobei der Separator (2), der mindestens eine Ölvorrat (12), der erste Mischreaktor (13) und der zweite Mischreaktor (14) mit einer integrierten Aktivkühlung sowie Aktivheizung ausgestattet sind.

2. Vorrichtung nach Anspruch 1, **dadurch gekennzeichnet, dass** der erste Mischreaktor (13) eine Glocke aufweist, mit der Dämpfe, die im ersten Mischreaktor (13) entstehen, auffangbar sind.

3. Vorrichtung nach Anspruch 1 oder 2, **dadurch gekennzeichnet, dass** der Ölvorrat (12), der erste Mischreaktor (13), der zweite Mischreaktor (14) und der Separator (2) höhenunterschiedlich angeordnet sind, wobei der Ölvorrat (12) höher als der erste Mischreaktor (13) und dieser höher als der zweite Mischreaktor (14) und dieser höher als der Separator (2) angeordnet ist.

4. Vorrichtung nach Anspruch 1, **dadurch gekennzeichnet, dass** die Temperatur in den Mischreaktoren (12, 14) und im Separator (2) direkt über eine Friktionsturbine (11) erhöhbar ist.

5. Vorrichtung nach Anspruch 1, **dadurch gekennzeichnet, dass** die Temperatur im Separator (2) direkt über eine Friktionsturbine (11) über eine Verbindung zu einem oder beiden Mischreaktoren (12, 13) und/oder dem Ölvorrat (12) abkühlbar ist.

6. Verfahren zur katalytisch drucklosen Verölung von kohlenwasserstoffhaltigen Eingangsstoffen (15) in einer Vorrichtung nach einem der Ansprüche 1 bis 5, umfassend die Schritte:
a) Vermischen und Vorwärmen des Eingangsmaterials (15) mit Öl (19) aus einem Ölvorrat (12) und Feinzerkleinern des Eingangsmaterials (15) in einem ersten Mischreaktor (13), wobei in dem als Misch-/Feinzerkleinerungsreaktor ausgelegten ersten Mischreaktor (13), das Eingangsmaterial von einer Kantenlänge von 40 mm auf < 4 mm zerkleinert wird,
b) unter Ausschluss von Umgebungsluft (02) wird das vermischte, vorgewärmte und zerkleinerte Eingangsmaterial (15) in einen zweiten Mischreaktor (14) überführt, wobei in dem zweiten Mischreaktor (14) Wasser vollständig ausgedampft wird,
c) Thermolyse des Öl-Eingangsmaterialgemisches bei Prozesstemperaturen von maximal 350 °C,
d) unter Ausschluss von Umgebungsluft wird das vermischte und vorgewärmte Eingangsmaterial in einen Separator (2) überführt;
e) Verölen des Öl-Eingangsmaterialgemisches, durch Depolymerisation unter Zusatz eines Katalysators ohne Überdruck bei Prozesstemperaturen von maximal 350 °C, im Separator (2), wobei dem Separator (2) ein oder mehrere Katalysatoren (24) zugeführt werden; und
f) nach dem Verölen im Separator (2), Trennen des Öls (19) von Feststoffen (20) durch Zentrifugieren (18).

7. Verfahren nach Anspruch 6, **dadurch gekennzeichnet, dass** das Öl (19) mit dem Eingangsmaterial (15) bei einer Temperatur unterhalb des Schmelzpunktes des Eingangsmaterials (15) und unterhalb von 100 °C vermischt und unter Sauerstoffausschuss in den zweiten Mischreaktor (14) und den Separator (2) überführt wird.

8. Verfahren nach Anspruch 6, **dadurch gekennzeichnet, dass** das zurückgewonnene Öl (19) aus der Zentrifuge (18) zurück in den Ölvorrat (12) und somit in den Verarbeitungskreislauf zurückgeführt wird.

9. Verfahren nach Anspruch 6, **dadurch gekennzeichnet, dass** die abgetrennten Feststoffe (20) aus der Zentrifuge (18) getrocknet und
- mit organisch aufbereitetem Material vermischt als Brennstoff oder
- in einem hydrothermalen Verfahren oder durch Sedimentation oder durch Elektrolyse zur Rückgewinnung von Metallen, Mineralien und des im Verfahren verwendeten Katalysators (24) oder
- zu Bitumen (8)
weiterverarbeitet werden.

## Claims

1. Device for the catalytic pressureless depolymerisation of hydrocarbon-containing input material (15), comprising:
at least one oil supply (12, 12-1, 12-2, 12-3) with oil (19), at least two mixing reactors, whereby in a first mixing reactor (13) input material (15) can be mixed and pre-heated, and whereby the first mixing reactor (13) is a mixing/comminution reactor and a fine comminution facility is integrated in the first mixing reactor (13) with which [facility] the input material (15) can be reduced in size from an edge length of 40 mm to < 4 mm,
a fluid input from the first mixing reactor (13) into the second mixing reactor (14),
a separator (2), whereby one or more catalysts (24) can be supplied to the separator (2),
a fluid input from the second mixing reactor (14) into the separator (2),
a material feed, arranged below the minimum fill level, into the second mixing reactor (14) and separator (2),
a friction turbine (11) for the heat input and the mechanical processing of the input material, a centrifuge (18) - located downstream of the separator - for oil recovery (19) and separation of solids (20), a combined heat and power unit (10) for electricity and heat generation and for the clean combustion of low-value gases, an automatically controlled and coupled cooling and heating management system and an automatically controlled and coupled material dosing management system,
whereby the second mixing reactor (14) and the separator (2) have a separately controllable vacuum,
whereby the first mixing reactor (13) and the second mixing reactor (14) are equipped with at least one special agitator in order to prevent the adhesion of coke to heating and cooling coils and to the internal walls of the boilers, and
whereby the separator (2), the at least one oil supply (12), the first mixing reactor (13) and the second mixing reactor (14) are equipped with an integrated active cooling and active heating system.

2. Device in accordance with Claim 1, **characterised in that** the first mixing reactor (13) has a bell jar by means of which vapours generated in the first mixing reactor (13) can be collected.

3. Device in accordance with Claim 1 or 2, **characterised in that** the oil supply (12), the first mixing reactor (13), the second mixing reactor (14) and the separator (2) are arranged at different heights, whereby the oil supply (12) is arranged higher than the first mixing reactor (13) and the latter is arranged higher than the second mixing reactor (14) and the latter is arranged higher than the separator (2).

4. Device in accordance with Claim 1, **characterised in that** the temperature in the mixing reactors (12, 14) and in the separator (2) can be directly increased via a friction turbine (11).

5. Device in accordance with Claim 1, **characterised in that** the temperature in the separator (2) can be directly cooled via a friction turbine (11) via a connection to one or both mixing reactors (12, 13) and/or the oil supply (12).

6. Method for the catalytic pressureless depolymerisation of hydrocarbon-containing input materials (15) in a device in accordance with one of Claims 1 to 5, comprising the following steps:
a) Mixing and pre-heating of the input material (15) with oil (19) from an oil supply (12) and comminution of the input material (15) in a first mixing reactor (13), whereby in the first mixing reactor designed as a mixing/comminution reactor (13) the input material is reduced in size from an edge length of 40 mm to < 4 mm,
b) Excluding ambient air (02), the mixed, pre-heated and comminuted input material (15) is transferred to a second mixing reactor (14), whereby in the second mixing reactor (14) the water is completely evaporated,
c) Thermolysis of the oil input mixture at maximum process temperatures of 350°C,
d) Excluding ambient air, the mixed and pre-heated input material is transferred into a separator (2);
e) Depolymerisation of the oil input material mixture through depolymerisation with the addition of a catalyst without excess pressure at maximum process temperatures of 350°C, in the separator (2), whereby one or more catalysts (24) are supplied to the separator (2); and
f) After the depolymerisation in the separator (2), separation of the oil (19) from solids (20) through centrifuging (18).

7. Method in accordance with Claim 6, **characterised in that** the oil (19) is mixed with the input material (15) at a temperature below the melting point of the input material (15) and below 100 °C and, excluding oxygen, transferred into the second mixing reactor (14) and the separator (2).

8. Method in accordance with Claim 6, **characterised in that** the recovered oil (19) from the centrifuge (18) is returned to the oil supply (12) and therefore into the processing circuit.

9. Method in accordance with Claim 6, **characterised in that** the separated solids (20) from the centrifuge (18) are dried and processed further
- mixed with organically processed material as a fuel or
- in a hydrothermal process or through sedimentation or through electrolysis for the recovery of metals, minerals and the catalyst used in the process (24) or
- into bitumen (8).

## Revendications

1. Dispositif d'apport en huile catalytique hors pression au matériau initial hydrocarboné (15) comprenant :
au moins un réservoir d'huile (12, 12-1, 12-2, 12-3) avec de l'huile (19), au moins deux réacteurs de mélange, avec dans un premier réacteur de mélange (13) le matériau initial (15) mélangeable et préchauffable, le premier réacteur de mélange (13) étant un réacteur de mélange/de broyage et un dispositif de broyage fin étant intégré dans le premier réacteur de mélange (13), avec lequel le matériau initial (15) peut être broyé d'une longueur d'arête de 40 mm à< 4 mm,
une alimentation en fluide du premier réacteur de mélange (13) vers le deuxième réacteur de mélange (14),
un séparateur (2), avec possibilité d'adjoindre au séparateur (2) un ou plusieurs catalyseurs (24),
une alimentation en fluide du deuxième réacteur de mélange (14) vers le séparateur (2),
une alimentation en matériau disposée sous le niveau de remplissage minimum dans le deuxième réacteur de mélange (14) et le séparateur (2),
une turbine à friction (11) pour l'apport de chaleur et le traitement mécanique du matériau initial, un centrifugeur (18) subordonné au séparateur pour la récupération d'huile (19) et la séparation des matières solides (20), une centrale de cogénération (10) pour la production de courant et de chaleur et pour la combustion propre des gaz de moindre valeur, une gestion automatique et combinée du froid et de la chaleur et une gestion automatique et combinée du dosage des matériaux,
le deuxième réacteur de mélange (14) et le séparateur (2) disposant d'un système de vide séparé,
le premier réacteur de mélange (13) et le deuxième réacteur de mélange (14) étant équipés d'au moins un agitateur spécial pour éviter l'adhérence du coke au serpentins de chauffage et de refroidissement ainsi qu'aux parois internes de la chaudière, et
le séparateur (2) étant doté d'au moins un réservoir d'huile (12) et le premier réacteur de mélange (13) et le deuxième réacteur de mélange (14) d'un refroidissement actif et d'un chauffage actif intégrés.

2. Dispositif selon la revendication 1, **caractérisé en ce que** le premier réacteur de mélange (13) présente une cloche permettant de collecter la vapeur générée dans le premier réacteur de mélange (13).

3. Dispositif selon la revendication 1 ou 2, **caractérisé en ce que** le réservoir d'huile (12), le premier réacteur de mélange (13), le deuxième réacteur de mélange (14) et le séparateur (2) sont disposés à des hauteurs différentes, le réservoir d'huile (12) étant plus haut que le premier réacteur de mélange (13), lui-même plus haut que le deuxième réacteur de mélange (14), lui-même plus haut que le séparateur (2).

4. Dispositif selon la revendication 1, **caractérisé en ce que** la température dans les réacteurs de mélange (12, 14) et dans le séparateur (2) peut être augmentée directement via une turbine à friction (11).

5. Dispositif selon la revendication 1, **caractérisé en ce que** la température dans le séparateur (2) peut être refroidie directement via une turbine à friction (11) par le biais d'un raccordement à un ou aux deux réacteurs de mélange (12, 13) et/ou au réservoir d'huile (12).

6. Procédé d'apport en huile catalytique hors pression aux matériaux initiaux hydrocarbonés (15) dans un dispositif selon l'une des revendications 1 à 5, comprenant les étapes suivantes :
a) mélange et préchauffage du matériau initial (15) avec de l'huile (19) issue d'un réservoir d'huile (12) et broyage fin du matériau initial (15) dans un premier réacteur de mélange (13), le matériau initial étant broyé d'une longueur d'arête de 40 mm à < 4 mm dans le premier réacteur de mélange (13) faisant office de réacteur de mélange/broyage ;
b) à l'exclusion de l'air ambiant (02), le matériau initial (15) mélangé, préchauffé et broyé est amené dans un deuxième réacteur de mélange (14), l'eau étant alors totalement évaporée dans le deuxième réacteur de mélange (14) ;
c) thermolyse du mélange huile-matériau initial à des températures de procédé de 350 °C maximum ;
d) à l'exclusion de l'air ambiant, le matériau initial mélangé et préchauffé est amené dans un séparateur (2) ;
e) apport en huile au mélange huile-matériau initial par le biais d'une dépolymérisation à l'aide d'un catalyseur sans surpression à des températures de procédé de 350 °C maximum, un ou plusieurs catalyseurs (24) étant adjoints au séparateur (2) ; et
f) après l'apport en huile dans le séparateur (2), séparation de l'huile (19) des matières solides (20) par centrigugeage (18).

7. Procédé selon la revendication 6, **caractérisé en ce que** l'huile (19) est mélangée avec le matériau initial (15) à une température inférieure au point de fusion du matériau initial (15) et en deçà de 100 °C et, à l'exclusion de l'oxygène, amenée dans le deuxième réacteur de mélange (14) et le séparateur (2).

8. Procédé selon la revendication 6, **caractérisé en ce que** l'huile récupérée (19) du centrifugeur (18) retourne dans le réservoir d'huile (12) et est donc réinjectée dans le procédé de traitement.

9. Procédé selon la revendication 6, **caractérisé en ce que** les matières solides (20) récupérées dans le centrifugeur (18) sont séchées et
- mélangées à un matériau traité de manière organique pour servir de combustible ou
- traitées selon un procédé hydrothermique ou par sédimentation ou par électrolyse afin de récupérer les métaux, les minéraux et le catalyseur (24) utilisé dans le cadre du procédé, ou
- transformées en bitume (8).
